# EUROPÄISCHE PATENTSCHRIFT

(11) **EP 1 111 732 B1**
(45) Veröffentlichungstag und Bekanntmachung des Hinweises auf die Patenterteilung: **16.11.2005**
(21) Anmeldenummer: 00127771.4
(22) Anmeldetag: 19.12.2000
(51) Int. Cl.: H01R 13/70, H01R 13/646

(54) **Buchsenteil und elektrische Steckverbindung mit einem solchen Buchsenteil**
Socket and eletrical connector containing such socket
Elément de conexion femelle et connecteur électrique le contenant

(30) Priorität: 22.12.1999 DE 19962437
(43) Veröffentlichungstag der Anmeldung: 27.06.2001
(73) Patentinhaber: IMS Connector Systems GmbH, 79843 Löffingen (DE)
(72) Erfinder: Zech, Thomas, 78147 Vöhrenbach (DE); Röse, Frank, 78166 Donaueschingen (DE)
(74) Vertreter: Patentanwälte Westphal, Mussgnug & Partner

(56) Entgegenhaltungen:
- WO-A-98/31078
- DE-A- 3 834 171
- DE-U- 29 913 911
- GB-A- 2 238 672
- US-A- 4 575 694
- US-A- 4 633 048

## Beschreibung

Die Erfindung betrifft ein Buchsenteil für eine elektrische Steckverbindung gemäß den Merkmalen des Oberbegriffs des Anspruchs 1, sowie eine elektrische Steckverbindereinheit.

Eine Steckverbindereinheit mit einem Buchsenteil, das eine Schaltfunktion aufweist, ist z. B. in WO 98/31078 beschrieben. Das dortige Buchsenteil weist einen zentrisch im Buchsenteil sitzenden Kontaktstift auf, der beim Aufstecken eines Steckerteils axial von der Stecköffnung weggedrückt wird. Der Kontaktstift ist auf seinem der Steckseite abgewandten Ende mit einem Federschenkel einer Kontaktfeder in Berührung. Diese Kontaktfeder berührt mit ihrem Kontaktschenkel im Ruhezustand, d. h. wenn kein Steckerteil auf das Buchsenteil aufgesteckt ist, einen Gegenkontakt. Wird ein Steckerteil auf das Buchsenteil gesteckt, drückt der Kontaktstift des Buchsenteils den Federschenkel der Kontaktfeder vom Gegenkontakt weg, so dass sich die elektrische Verbindung zwischen Kontaktfeder und Gegenkontakt löst. Die virtuelle Biegeachse der Kontaktfeder steht senkrecht zur Steckrichtung.

Eine solche Anordnung zeichnet sich durch einen verhältnismäßig komplizierten Aufbau aus. Darüber hinaus benötigt das Buchsenteil zwingend einen mittigen Kontaktstift, über den die Kontaktfeder bewegt wird. Insgesamt weist das Buchsenteil einen verhältnismäßig hohen axialen Bauraum auf.

Hier setzt die vorliegende Erfindung an.

Der Erfindung liegt die Aufgabe zu Grunde, eine Steckverbindereinheit anzugeben, bei der das Buchsenteil einfach herzustellen ist und sich insbesondere durch einen geringen axialen Bauraum auszeichnet.

Diese Aufgabe wird für das Buchsenteil durch die Merkmale des Anspruchs 1 gelöst.

Eine Steckverbindereinheit mit einem solchen Buchsenteil ist Gegenstand des Patentanspruchs 14.

Weiterbildungen der Erfindung sind Gegenstand der Unteransprüche.

Die Erfindung wird nachfolgend im Zusammenhang mit Figuren anhand von Ausführungsbeispielen näher erläutert. Es zeigen:
- Fig. 1: Ein Ausführungsbeispiel eines Buchsenteiles nach der Erfindung in perspektivischer Ansicht,
- Fig. 2: das Buchsenteil von Fig. 1 in Schnittdarstellung,
- Fig. 3: das Buchsenteil der Figuren 1 bzw. 2 mit Blick auf die Unterseite des Buchsenteils,
- Fig. 4: die im Buchsenteil der Figuren 1-3 eingesetzte uförmige Kontaktfeder in perspektivischer Darstellung,
- Fig. 5: das in dem Buchsenteil der Figuren 1-3 eingesetzte, zweite Kontaktteil in perspektivischer Darstellung,
- Fig. 6: ein Ausführungsbeispiel eines Steckerteils für ein Buchsenteil gemäß den Figuren 1 bis 3 in Schnittdarstellung,
- Fig. 7: das Steckerteil von Figur 6 in Seitenansicht,
- Fig. 8: das Steckerteil der Figuren 6 bzw. 7 in perspektivischer Darstellung, und
- Fig. 9: eine Steckverbindereinheit mit einem Buchsenteil gemäß Figuren 1 bis 3 und einem Steckerteil gemäß Figuren 6 bis 8 in montiertem Zustand in Seitenan sicht.

In den nachfolgenden Figuren bezeichnen, sofern nicht anders angegeben, gleiche Bezugszeichen gleiche Teile mit gleicher Bedeutung.

Das in den Figuren 1 bis 3 in unterschiedlichen Ansichten dargestellte Buchsenteil 10 ist um eine Mittenachse X aufgebaut und weist ein topfförmiges Gehäuse 12 auf, welches am Gehäuseboden über vier im rechten Winkel nach außen abgewinkelte Gehäusefüße 12b verfügt. Auf der dem Gehäuseboden abgewandten Seite, d. h. der Steckseite, weist das Gehäuse 12 eine nach innen schräg abgewinkelte Gehäusewandung 12a auf. Diese Gehäusewandung 12a des Gehäuses 12 verläuft trichterförmig nach innen und dient als Einführhilfe für das in Zusammenhang mit den Figuren 6 bis 8 noch zu erläuternde Steckerteil. Das Gehäuse 12 besteht aus Metall und ist vorzugsweise als Tiefziehteil hergestellt.

In dem Gehäuse 12 sitzt ein Isolierteil 14. Dieses Isolierteil 14 ist vorzugsweise klemmend in dem Gehäuse 12 gehalten. Diese klemmende Halterung wird beispielsweise dadurch erreicht, dass der untere Gehäuserand etwas verstemmt wird, nachdem das Isolierteil 14 in das Gehäuse 12 eingeschoben ist. Zusätzlich weist das Isolierteil 14 eine oder mehrere Identifikationsnasen 14a auf, damit das Buchsenteil 10 in seiner Lage eindeutig identifiziert werden kann. Eine solche Identifizierung ist notwendig, wenn das Buchsenteil 10 als SMD-Bauelement vollautomatisch in einer Fertigungsstraße auf eine Platine montiert bzw. gelötet wird.

Der konstruktive Aufbau der beiden in dem Isolierteil 14 sitzenden Kontaktteile 20 und 30 wird anhand der Figuren 4 und 5 deutlich. In Figur 4 ist das erste Kontaktteil 20 in perspektivischer Darstellung abgebildet. Das Kontaktteil 20 ist als u-förmige Kontaktfeder mit zwei Wandungen 21, 23 versehen, die einstückig von einer u-förmigen Wandung 22 verbunden sind. Die Wandungen 21, 23 liegen beabstandet zueinander parallel. An der in Figur 4 unteren Kante der Wandung 23 erstreckt sich rechtwinklig eine Anschlußplatte 25 entgegengesetzt zur Wandung 21 nach außen weg. An diese Anschlußplatte 25 ist beispielsweise der Antennenausgang der Elektronik eines Mobiltelefones angeschlossen. Hierfür sitzt das Buchsenteil 10 auf einer im Mobiltelefon untergebrachten Platine auf. Von der Wandung 23 der u-förmigen Kontaktfeder 20 erstreckt sich an der oberen Kante eine Haltenase 24 weg. Die andere Wandung 21 der u-förmigen Kontaktfeder 20 ist an ihrer oberen Kante mit einer schräg nach außen springenden Wandung 26 einstückig verbunden. Diese Wandung 26 dient als Einführhilfe und Anschlag für einen in das Buchsenteil 10 einzuführenden Kontaktstift 55. Insgesamt läßt sich über den u-förmigen Wandabschnitt 22 ein Hin- und Herfedern des Wandabschnitts 21 bewerkstelligen.

Das in Figur 5 ebenfalls in perspektivischer Darstellung abgebildete zweite Kontaktteil 30 verfügt über eine Anschlußplatte 31, an deren linken und rechten Außenkante beabstandet zueinander zwei Haltenasen 32, 33 nach oben wegspringen. An der links erkennbaren Haltenase 33 ist ein L-förmiger Wandabschnitt 34 einstückig angeformt.

Die u-förmige Kontaktfeder 20 und das zweite Kontaktteil 30 sind in der in Figur 2 und 3 dargestellten Weise in das Isolierteil 14 eingesteckt. Die Haltenasen 24, 32 und 33, die jeweils mit Widerhaken versehen sind, halten die Kontaktfeder 20 und das Kontaktteil 30 im Isolierteil 14 fest. Im nicht belastenden Zustand, d. h. bei nicht in das Buchsenteil 10 eingesetztem Steckerteil, besteht zwischen der u-förmigen Kontaktfeder 20 und dem zweiten Kontaktteil 30 eine elektrisch leitende Verbindung. Diese elektrisch leitende Verbindung wird dadurch bewirkt, dass sich die u-förmige Kontaktfeder 20 und das Kontaktteil 30 an den in den Figuren 4 und 5 jeweils mit K bezeichneten Kontaktstellen berühren.

Wie bereits erläutert, ist im montierten Zustand des Buchsenteils 10 die Anschlußplatte 25 beispielsweise mit der Elektronik eines Mobiltelefones in Verbindung. Die elektrisch leitende Verbindung zwischen der Anschlußplatte 25 der u-förmigen Kontaktfeder 20 und der Anschlußplatte 31 des zweiten Kontaktteils 30 wird durch berührendes Anliegenden der Wandung 21 an der Wandung 34 des zweiten Kontaktteils 30 bewirkt. Hierfür liegt die Wandung 21 der u-förmigen Kontaktfeder 20 mit Federvorspannung an der Wandung 34 des zweiten Kontaktteils 30 an. Hierbei ist der Einbau der u-förmigen Kontaktfeder 20 innerhalb des Isolierteils 14 des Buchsenteiles 10 von entscheidender Bedeutung.

Die u-förmige Kontaktfeder 20 ist liegend in das Isolierteil 14 bzw. das Gehäuse 12 des Buchsenteiles 10 eingebaut. Liegend bedeutet dabei, dass eine gedachte Biegeachse, die in Figur 3 und Figur 4 mit B bezeichnet ist, parallel zur Steckrichtung liegt. Wird ein Kontaktstift in die Durchgangsöffnung entlang der Achse X des Buchsenteils 10 eingesetzt, führt dies dazu, dass der frei bewegliche Federschenkel der u-förmigen Kontaktfeder 20, d. h. die Wandung 21 mit der Einführhilfe 26 von der gegenüberliegenden Wandung 23 weggedrückt wird, so dass sich der berührende Kontakt zur Wandung 34 des zweiten Kontaktteils 30 löst. Bei in die Durchgangsöffnung des Buchsenteiles 10 eingesteckten Kontaktstift besteht daher keine elektrisch leitende Verbindung mehr zwischen der Anschlußplatte 25 und der Anschlußplatte 31. Die elektrisch leitende Verbindung besteht dann vielmehr zwischen der u-förmigen Kontaktfeder 20 und dem Kontaktstift selbst. Sofern der Kontaktstift mit einer externen Antenne in Verbindung steht, ist deshalb die Anschlußplatte 25 und damit die Elektronik eines Mobiltelefons an eine externe Antenne, die mit dem Kontaktstift in Verbindung steht, verbunden.

In den Figuren 6 bis 8 ist ein für das oben beschriebene Buchsenteil 10 geeignetes Steckerteil 50 in Schnittdarstellung (vgl. Figur 6), in Seitenansicht (vgl. Figur 7) und in perspektivischer Darstellung gezeigt. Das Steckerteil 50, das im gezeigten Ausführungsbeispiel ein T-förmiges Gehäuse aufweist, verfügt mittig über einen Kontaktstift 55. Dieser Kontaktstift 55 steht innerhalb des Gehäuses des Steckerteiles 50 fest. Der Kontaktstift 55 sitzt in einer Isolierhülse 57. Die Isolierhülse 57 ist von einer metallischen Hülse 53 umgeben. Der Kontaktstift 55 ragt mit seinem vorderen Ende über die Isolierhülse 57 und die metallische Hülse 53 deutlich hinaus. Dieses vordere Ende des Kontaktstifts 55 ist von einer axial entlang der Achse X beweglich angeordneten Schieberhülse 52 umgeben, die gegen die Kraft einer Spiralfeder 58 verschiebbar ist. Die Spiralfeder 58 und das obere Ende der Schieberhülse 52 sind von einer Gehäusehülse 51 umgeben. Die Schieberhülse 52 weist eine mittige Durchgangsöffnung 61 auf, in der eine elektrisch nichtleitende Führungshülse 59 sitzt.

Das rechtwinklig wegstehende Anschlußteil des Steckverbinderteiles 50 verfügt über einen Crimpanschluß 64, der von einer Hülse 66 umgeben ist. Das der Steckseite abgewandte Ende des Steckerteils 50 ist von einer Abschlußplatte 52 abgedeckt, an die eine weitere Federeinrichtung 60 angekoppelt ist.

Das in Figur 6 in Schnittdarstellung gezeigte Steckverbinderteil 50 befindet sich in Ruhestellung. Hierbei drückt die Druckfeder 58, die sich mit-ihrem oberen Ende an der Hülse 53 und mit ihrem unteren Ende an der Schieberhülse 52 abstützt, die Schieberhülse 52 über das vordere Ende des Kontaktstifts 55. Die Spitze des Kontaktstiftes 55 sitzt zwischen der Führungshülse 59 und ragt nicht über das vordere Ende der Schieberhülse 52 hinaus. Wird der Steckverbinderteil 50 in ein passendes Buchsenteil, wie es in Zusammenhang mit den Figuren 1 bis 3 erläutert wurde, eingesteckt, schiebt sich die Schieberhülse 52 entgegen der Kraft der Druckfeder 58 so zurück, dass das vordere Ende des Kontaktstifts 55 aus der Schieberhülse 52 herausragt. Diese Stellung ist in Figur 7 illustriert.

In dieser zurückgeschobenen Stellung der Schieberhülse 52 berührt das vordere, ringförmige Ende der metallischen Hülse 53 die Innenwandung der metallischen Schieberhülse 52, die auf dem Gehäuse des Buchsenteiles 10 aufsitzt. Damit ist ein guter Massekontaktübergang von dem Gehäuse des Buchsenteils 10 zum Masseanschluß des an das Steckerteil 50 angeschlossenen Koaxialkabels sichergestellt. Die Kontaktstelle an der Hülse 53 und an der Schieberhülse 52 sind in Figur 6 wiederum mit dem Bezugszeichen K markiert.

Zu betonen ist in diesem Zusammenhang, dass es für eine einwandfreie Massekontaktierung unerläßlich ist, dass das vordere Ende der metallischen Hülse 53 zumindest minimal über das vordere Ende der Isolierhülse 57 vorsteht.

In Figur 9 ist eine Steckverbindereinheit, die aus einem Buchsenteil gemäß den Figuren 1 bis 3 und einem Steckerteil gemäß den Figuren 6 bis 8 gebildet ist, in montiertem Zustand, inneneinandergesteckt dargestellt. Das Buchsenteil 10 befindet sich beispielsweise in SMD-Technik gelötet auf einer Platine 72 eines Mobiltelefones. Das Buchsenteil 10 liegt in einer Gehäuseöffnung einer Gehäusewandung 70 des Mobiltelefons. Der Steckerteil 50, an den z. B. die externe Mobilfunkantenne eines Kraftfahrzeuges angeschlossen ist, ist in eine Mobiltelefonhalterung des Kraftfahrzeuges eingebaut. Diese Halterung verfügt über zwei hinereinander liegende Wandungen 80, 82. Die Wandung 82 ist feststehend, während die Wandung 80 etwas axial beweglich ist. Wenn eine Bedienperson das zunächst in der Hand befindliche Mobiltelefon in die Mobiltelefonhalterung des Fahrzeuges einsteckt, wird die Federeinrichtung 60, in der in Figur 9 dargestellten Weise zusammengedrückt und eine elektrische Verbindung zwischen Außenantenne und Elektronik des Mobiltelefons hergestellt. Der elektrische Kontakt zur Mobiltelefonantenne, also der im Mobiltelefon selbst eingebauten Antenne, ist dann unterbrochen.

### Bezugszeichenliste

- 10: Buchsenteil
- 12: Gehäuse
- 12a: Wandung
- 12b: Gehäusefuß
- 14: Isolierteil
- 14a: Nase
- 20: erstes Kontaktteil
- 21: Wandung
- 22: Wandung
- 23: Wandung
- 24: Haltenase
- 25: Anschlussplatte
- 26: Wandung
- 30: zweites Kontaktteil
- 31: Anschlussplatte
- 32: Haltenase
- 33: Haltenase
- 34: Kontaktwandung
- 50: Steckerteil
- 51: Hülse
- 52: Schieberhülse
- 53: Hülse
- 55: Kontaktstift
- 57: Isolierhülse
- 58: Druckfeder
- 59: Führungshülse
- 60: Federeinrichtung
- 61: Öffnung
- 62: Abschlussscheibe
- 64: Gehäuse
- 66: Crimphülse
- 70: Gehäuse
- 72: Platine
- 80: Gehäuse
- B: Biegeachse
- K: Kontaktstellen
- X: Achse

## Patentansprüche

1. Buchsenteil für eine elektrische Steckverbindung mit Schalterfunktion und einem Gehäuse (12), innerhalb dem ein erstes, bewegliches Kontaktteil (20) und ein zweites, feststehendes Kontaktteil (30) federnd aneinander anliegen zur Bildung einer elektrisch leitenden Verbindung zwischen dem ersten Kontaktteil (20) und dem zweiten Kontaktteil (30), wobei diese elektrische Verbindung bei Einführung eines Stekkerteiles (50) in das Buchsenteil (10) unterbrochen ist,
**dadurch gekennzeichnet,**
**dass** das erste bewegliche Kontaktteil (20) eine mindestens annähernd u-förmige Kontaktfeder ist, welche innerhalb des Gehäuses (12) liegend angeordnet ist derart, dass eine gedachte Biegeachse der u-förmigen Kontaktfeder (20) bei noch nicht eingestecktem Steckerteil (50) parallel zur Steckrichtung liegt.

2. Buchsenteil nach Anspruch 1,
**dadurch gekennzeichnet,**
**dass** die u-förmige Kontaktfeder (20) zwei parallel zueinander liegende und im Abstand befindliche Wandungen (21, 23) aufweist, welche einstückig durch eine halbkreisförmige Wandung (22) verbunden sind, wobei an einer der parallelen Wandungen (21) einstückig eine Wandung (26) als Einführhilfe für einen Kontaktstift (55) einstückig angeformt ist.

3. Buchsenteil nach Anspruch 1 oder 2,
**dadurch gekennzeichnet,**
**dass** an die u-förmige Kontaktfeder (20) eine Anschlussplatte (25) einstückig angeformt ist.

4. Buchsenteil nach einem der Ansprüche 1 bis 3,
**dadurch gekennzeichnet,**
**dass** an die u-förmige Kontaktfeder (20) einstückig eine oder mehrere Haltenasen (24) angeformt sind.

5. Buchsenteil nach einem der Ansprüche 1 bis 4,
**dadurch gekennzeichnet,**
**dass** das Gehäuse (12) topfförmig gestaltet ist und mittig eine Durchgangsöffnung aufweist zur Einführung eines Kontaktstiftes (55), eines Steckerteils (50), wobei das u-förmige Kontaktteil (20) mindestens teilweise in diese Durchgangsöffnung ragt.

6. Buchsenteil nach einem der Ansprüche 1 bis 5,
**dadurch gekennzeichnet,**
**dass** die zur Durchgangsöffnung zeigenden Wandabschnitte (12a) des Gehäuses (12) nach innen schräg abgewinkelt sind.

7. Buchsenteil nach einem der Ansprüche 1 bis 6,
**dadurch gekennzeichnet,**
**dass** in dem Gehäuse (12) ein Isolierteil (14) sitzt, in welches das zweite Kontaktteil (30) und die u-förmige Kontaktfeder (20) eingefügt sind.

8. Buchsenteil nach Anspruch 7,
**dadurch gekennzeichnet,**
**dass** das zweite Kontaktteil (30) und die u-förmige Kontaktfeder über Haltenasen (24, 32, 33) in dem Isolierteil (14) gehalten sind.

9. Buchsenteil nach einem der Ansprüche 1 bis 8,
**dadurch gekennzeichnet,**
**dass** das Isolierteil (14) klemmend in dem Gehäuse (12) gehalten ist.

10. Buchsenteil nach einem der Ansprüche 1 bis 9,
**dadurch gekennzeichnet,**
**dass** das Gehäuse (12) im rechten Winkel zur Seitenwandung abstehende Gehäusefüße (12b) aufweist.

11. Buchsenteil nach einem der Ansprüche 1 bis 10,
**dadurch gekennzeichnet,**
**dass** das Gehäuse (12) und/oder das Isolierteil (14) mit einer oder mehreren Nasen (14a) zur Lageidentifizierung des Buchsenteiles (10) aufgestattet ist.

12. Buchsenteil nach einem der Ansprüche 1 bis 11,
**dadurch gekennzeichnet,**
**dass** das Gehäuse (12) aus Metall besteht.

13. Buchsenteil nach einem der Ansprüche 1 bis 12,
**dadurch gekennzeichnet,**
**dass** das Gehäuse (12) als Tiefziehteil aufgebildet ist.

14. Elektrische Steckverbindereinheit mit einem Buchsenteil (10) nach einem der Ansprüche 1 bis 13 und einem Steckerteil (50).

## Claims

1. A socket for an electrical plug-in connection with a switch function and a housing (12), inside which a first, moveable contact part (20) and a second, fixed contact part (30) resiliently abut one another to form an electrically conductive connection between the first contact part (20) and the second contact part (30), this electrical connection being broken upon the introduction of a plug (50) into the socket (10),
**characterised in that** the first, moveable contact part (20) is an at least approximately U-shaped contact spring, which is disposed horizontally inside the housing (12) in such a manner that an imaginary bending axis of the U-shaped contact spring (20) is parallel to the insertion direction when the plug (50) is not yet inserted.

2. A socket according to Claim 1,
**characterised in that** the U-shaped contact spring (20) comprises two walls (21, 23) that are mutually parallel, are spaced apart and are connected in one piece by a semicircular wall (22), at one of the parallel walls (21) one wall (26) being moulded in one piece as an introduction aid for a contact pin (55).

3. A socket according to Claim 1 or 2,
**characterised in that** a connection plate (25) is moulded in one piece onto the U-shaped contact spring (20).

4. A socket according to one of Claims 1 to 3,
**characterised in that** one or more retaining lugs (24) are moulded in one piece on the U-shaped contact spring (20).

5. A socket according to one of Claims 1 to 4,
**characterised in that** the housing (12) has a pot-shaped design and centrally comprises a through-opening for the introduction of a contact pin (55), a plug (50, with the U-shaped contact part (20) protruding at least to some extent into this through-opening.

6. A socket according to one of Claims 1 to 5,
**characterised in that** the wall portions (12a) of the housing (12) pointing to the through-opening are diagonally bent inwards.

7. A socket according to one of Claims 1 to 6,
**characterised in that** seated in the housing (12) is an insulating part (14), into which the second contact part (30) and the U-shaped contact spring (20) are inserted.

8. A socket according to Claim 7,
**characterised in that** the second contact part (30) and the U-shaped contact spring are held in the insulating part by retaining lugs (24, 32, 33).

9. A socket according to one of Claims 1 to 8,
**characterised in that** the insulating part (14) is held by clamping in the housing (12).

10. A socket according to one of Claims 1 to 9,
**characterised in that** the housing (12) comprises housing feet (12b) protruding at right angles to the side wall.

11. A socket according to one of Claims 1 to 10,
**characterised in that** the housing (12) and/or the insulating part (14) is equipped with one or more lugs (14a) for identifying the position of the socket (10).

12. A socket according to one of Claims 1 to 11,
**characterised in that** the housing (12) is made from metal.

13. A socket according to one of Claims 1 to 12,
**characterised in that** the housing (12) is constructed as a deep-drawn part.

14. An electrical plug connector unit having a socket (10) according to one of Claims 1 to 13 and a plug (50).

## Revendications

1. Elément de connexion femelle pour une connexion par fiche comprenant une fonction de commutation et un boîtier (12), à l'intérieur duquel un premier élément de contact mobile (20) et un deuxième élément de contact fixe (30) s'appuient l'un à l'autre de manière élastique en vue de former une liaison électroconductrice entre le premier élément de contact (20) et le second élément de contact (30), cette liaison électrique étant interrompue lors de l'insertion d'un élément de connexion mâle (50) dans l'élément de connexion femelle (10),
**caractérisé en ce que**
le premier élément de contact mobile (20) est constitué d'un ressort de contact, au moins approximativement en U, disposé horizontalement à l'intérieur du boîtier (12) de telle manière qu'un axe de flexion imaginaire du ressort de contact en U (20) se situe, lorsque l'élément de connexion mâle (50) n'est pas encore enfiché, parallèlement à la direction d'enfichage.

2. Elément de connexion femelle selon la revendication 1,
**caractérisé en ce que**
le ressort de contact en U (20) comporte deux parois (21, 23) parallèles, écartées et reliées de manière à former une seule pièce avec une paroi (26) en tant que moyen auxiliaire d'introduction d'une fiche de contact (55) fixée sur l'une des parois parallèles (21) par une paroi en demi-cercle (22) pour former une seule pièce.

3. Elément de connexion femelle selon la revendication 1 ou 2,
**caractérisé en ce qu'**
une plaque de raccordement (25) est fixée, de manière à former une seule pièce, sur le ressort de contact en U (20).

4. Elément de connexion femelle selon l'une des revendications 1 à 3,
**caractérisé en ce qu'**
un ou plusieurs talons de retenue (24) sont fixés, de manière à former une seule pièce, sur le ressort de contact en U (20).

5. Elément de connexion femelle selon l'une des revendications 1 à 4,
**caractérisé en ce que**
le boîtier (12) est configuré en forme de pot et présente en son centre une ouverture de passage en vue d'introduire une fiche de contact (55) d'un élément de connexion mâle (50), l'élément de contact en U (20) pénétrant au moins partiellement dans cette ouverture de passage.

6. Elément de connexion femelle selon l'une des revendications 1 à 5,
**caractérisé en ce que**
les parties de paroi (12 a) du boîtier (12) orientées vers l'ouverture de passage sont pliées obliquement vers l'intérieur.

7. Elément de connexion femelle selon l'une des revendications 1 à 6,
**caractérisé en ce qu'**
un élément isolant (14), dans lequel sont insérés le second élément de contact (30) et le ressort de contact en U (20), est placé dans le boîtier (12).

8. Elément de connexion femelle selon la revendication 7,
**caractérisé en ce que**
le second élément de contact (30) et le ressort de contact en U sont maintenus dans l'élément isolant (14) par l'intermédiaire de talons de retenue (24, 32, 33).

9. Elément de connexion femelle selon l'une des revendications 1 à 8,
**caractérisé en ce que**
l'élément isolant (14) est maintenu par serrage dans le boîtier (12).

10. Elément de connexion femelle selon l'une des revendications 1 à 9,
**caractérisé en ce que**
le boîtier (12) comporte des pieds (12b) s'écartant à angle droit par rapport à la paroi latérale.

11. Elément de connexion femelle selon l'une des revendications 1 à 10,
**caractérisé en ce que**
le boîtier (12) et/ou l'élément isolant (14) est muni d'un ou de plusieurs talons (14a) en vue de l'identification de position de l'élément de connexion femelle (10).

12. Elément de connexion femelle selon l'une des revendications 1 à 11,
**caractérisé en ce que**
le boîtier (12) est en métal.

13. Elément de connexion femelle selon l'une des revendications 1 à 12,
**caractérisé en ce que**
le boîtier (12) est constitué sous forme d'élément d'emboutissage.

14. Unité de connecteur à fiche, comportant un élément de connexion femelle (10) selon l'une des revendications 1 à 13 et un élément de connexion mâle (50).
